# EUROPÄISCHE PATENTSCHRIFT

(11) **EP 0 631 921 B1**
(45) Veröffentlichungstag und Bekanntmachung des Hinweises auf die Patenterteilung: **24.10.2001**
(21) Anmeldenummer: 94890112.9
(22) Anmeldetag: 29.06.1994
(51) Int. Cl.: B61L 15/00, G08C 25/00

(54) **Vorrichtung zum Steuern und Regeln elektrischer, elektronischer oder elektromechanischer Komponenten in Schienenfahrzeugen**
Apparatus for controlling and regulating electric, electronic or electro-mechanic components in railway vehicles
Dispositif pour commander et régler des composants électriques, électroniques ou électro-mécaniques dans des véhicules ferroviaires

(30) Priorität: 30.06.1993 AT 127993
(43) Veröffentlichungstag der Anmeldung: 04.01.1995
(73) Patentinhaber: Liebherr-Verkehrstechnik GmbH, 1020 Wien (AT)
(72) Erfinder: Martin, Robert, Dipl.-Ing. Dr., A-1230 Wien (AT); Bauer, Franz, A-1140 Wien (AT); Benes, Robert, A-1230 Wien (AT)
(74) Vertreter: Matschnig, Franz, Dipl.-Ing.

(56) Entgegenhaltungen:
- US-A- 4 041 470
- US-A- 5 265 832

## Beschreibung

Vorrichtung zum Steuern und Regeln elektrischer, elektronischer oder elektromechanischer Komponenten in Schienenfahrzeugen, wobei in jedem Fahrzeug zumindest ein Mikrorechner, ein Fehlerspeicher und eine Kommunikationsschnittstelle, die über zumindest einen Übertragungsweg mit einer Steuerzentrale in Verbindung steht, vorgesehen sind, und die Steuerzentrale zumindest einen mikrorechner und eine Schnittstelle sowie einen nichtflüchtigen Fehlerspeicher enthält und dazu eingerichtet ist, bei anomalem Betriebsverhalten der Komponenten durch Verarbeitung von einlangenden Daten Fehlermeldungen mit einem Fehlercode aufzubauen und in dem Fehlerspeicher abzulegen.

In Schienenfahrzeugen werden Komponenten, wie z.B. Klimaanlagen, Gebläselüfter, Heizungen, WC-Spülungen, etc. eingesetzt, die ganz allgemein als elektrische, elektronische oder elektromechanische Komponenten bezeichnet werden können.

Komplexe elektromechanische Anlagen in Schienenfahrzeugen erfordern eine große Zahl an Sensoren und Stellgliedern, welche alle mit einer elektronischen Steuerung verbunden sind. Bei streng zentral aufgebauten, elektronischen Steuerungen muß daher eine entsprechend große Zahl von Leitungen zur Zentrale verlegt und dort an einem Punkt konzentriert werden. Es sind daher auch dezentrale Ausführungsformen solcher Steuerungen bekannt, bei denen die Sensoren und Stellglieder in der Nähe ihres jeweiligen Montageorts an geeignete elektronische Geräte angeschlossen werden, die z.B. als Datenkonzentratoren, Peripheriemodule, Unterstationen und dgl., im folgenden der Einfachheit halber als Unterstationen bezeichnet werden, welche ihrerseits über Datenleitungen (Datennetzwerk oder Punkt-zu-Punkt-Verbindungen) mit einer Zentrale in Verbindung stehen.

Die primäre Aufgabe elektronischer Steuerungen besteht üblicherweise darin, elektromechanische Anlagen entsprechend vorgegebener Richtlinien ihrem Funktionszweck entsprechend zu steuern und die ablaufenden Prozesse nach vorgegebenen Kriterien zu regeln. Zu diesem Zweck werden mittels verschiedener Sensoren, z.B. Temperaturfühlern, aus allen Teilen der Anlage Informationen ermittelt und in Form elektrischer Signale der Steuerung zugeführt, in der Steuerung durch beispielsweise programmierte Logik verarbeitet, und sodann die daraus resultierenden Befehle von der Steuerung über elektromechanische Stellglieder den Komponenten der Anlage zugeführt.

Um ihre primäre Aufgabe erfüllen zu können, verfügt eine solche Steuerung also über ein hohes Maß an Informationen über die zu steuernde Anlage. Daher besteht eine häufig anzutreffende sekundäre Aufgabe einer elektronischen Steuerung darin, mit Hilfe dieser Information und allfälliger zusätzlich zugeführter Signale selbsttätig festzustellen, ob in der gesteuerten elektromechanischen Anlage Störungen vorliegen (technische Fehlerdiagnose). Oft werden dazu Plausibilitätsprüfungen durchgeführt, manchmal redundate Signale verglichen, und vielfach werden (vorhandene oder eigens für Diagnosezwecke vorgesehene) Rückkoppelungen aus dem gesteuerten Prozeß verwendet. Beispielsweise kann ein gestörter Sensor anhand physikalisch unmöglicher Meßwerte erkannt werden, ein gestörtes Schaltglied meist durch eine rückgekoppelte Stellgröße, ein aus der Kontrolle geratener Prozeß aufgrund eines oder mehrerer Meßwerte, die außerhalb ihres zulässigen Bereichs liegen.

Sobald eine diagnosefähige Steuerzentrale mit Hilfe logischer Schlüsse aus den ihr vorliegenden Informationen erkennt, daß ein anomaler Zustand vorliegt, generiert sie eine Fehlermeldung. Der Inhalt solcher Fehlermeldungen ist abhängig von der Natur des Fehlers und der fehlerhaften Komponente, es sind jedoch üblicherweise die Art und der Ort der Störung angegeben, oft auch Zeit und Datum sowie wichtige Prozeßwerte zum Fehlerzeitpunkt. Weiters werden vielfach auch statistische Daten mit denselben Mechanismen wie Fehler im Fehlerspeicher der Steuerzentrale hinterlegt, um beispielsweise Betriebsstunden, Schaltspiele und Verschleißdaten einzelner Anlagenkomponenten zu sammeln. Es sind auch verschiedene Ausführungsformen bekannt, welche diese Fehlermeldung für das Bedienungspersonal sichtbar darstellen können, und die sich einerseits durch die eingesetzte Technologie unterscheiden (beispielsweise Meldelampen, numerische Anzeigen, Textanzeigen, interaktive Datensichtgeräte), andererseits durch die zugrundegelegte Systemphilosophie (beispielsweise Darstellung der akuten Fehler und/oder der gespeicherten Fehler, prioritätsgesteuerte Darstellung, benutzerabhängig gestaffelte Informationstiefe). Fast allen bekannten Ausführungen ist gemeinsam, daß sie eine Liste der zuletzt generierten Fehlermeldungen in einem Speicher der Steuerzentrale hinterlegen (Historienspeicher), um dem Wartungspersonal eventuelle Hinweise auf die Entstehungsgeschichte eines Störungsfalles zu liefern. Wird eine Darstellung der Fehlermeldungen angefordert (beispielsweise auf einem Anzeigefeld oder über eine Datenleitung auf einem angeschlossenen Rechner), dann werden die dafür notwendigen Daten aus dem Fehlerspeicher entnommen.

Ein Nachteil solcher bekannten Vorrichtungen mit zentraler Fehlerspeicherung besteht darin, daß die im zentralen Fehlerspeicher gesammelte Information nur so lange die korrekte Fehlergeschichte der Anlage widerspiegelt, als die Komponenten der Anlage gleich belassen werden. Gerade im Störungsfall werden jedoch üblicherweise Komponenten getauscht; die gespeicherten Fehlermeldungen (wie auch allfällige gespeicherte Statistikdaten, wie beispielsweise Betriebsstunden) betreffen jedoch die ursprüngliche Komponente, sie sind nach dem Tausch für die Anlage weder zutreffend noch brauchbar und werden üblicherweise gelöscht.

Ein weiterer Nachteil der genannten Vorrichtungen mit zentraler Fehlerspeicherung besteht darin, daß die Fehlergeschichte jeder einzelnen Anlagenkomponente im zentralen Speicher der genannten Vorrichtung liegt. Im Falle einer Störung wird die Komponente üblicherweise getauscht, also aus der Anlage ausgebaut und in einer geeigneten Werkstätte repariert. Sämtliche Information, welche die Fehlergeschichte der betreffenden Komponente beschreibt, und welche möglicherweise bei der Reparatur wertvolle Hinweise liefern könnte, verbleibt jedoch im zentralen Fehlerspeicher der Anlage (und wird dort gelöscht). Zwar kann die Fehlerliste ausgedruckt und der schadhaften Komponente zur Reparatur mitgegeben werden, doch diese Prozedur überfordert in vielen Fällen das Wartungspersonal und kann auch zu Verwechslungen bezüglich der Zuordnung von Fehlerausdrucken zu schadhaften Komponenten führen.

Es ist auch eine Vorrichtung der eingangs genannten Art aus der US-A-4 041 470 bekannt geworden. Dieses Dokument beschreibt ein Zugüberwachungssystem, das in jedem Wagen einen Prozessor vorsieht, dem mehrere Sensoren Signale liefern. Diesen entnimmt der Prozessor Daten, welche einerseits an einer im Fahrzeug befindlichen Anzeige ablesbar sind und die andererseits in einem Fehlerspeicher abgelegt und bereitgehalten werden, der von einer Steuerzentrale über eine Datenleitung laufend abgefragt wird. In dieser, im Wagen des Zugsführers befindlichen Steuerzentrale sind auch ein Fehlerspeicher sowie eine Anzeige vorhanden.

Es ist eine Aufgabe der Erfindung, eine Vorrichtung der gegenständlichen Art zu schaffen, die frei von den erwähnten Nachteilen ist, wobei vor allem die gespeicherten Fehlermeldungen für eine auch aus dem Schienenfahrzeug entfernte Komponente eindeutig verfügbar sein soll.

Diese Aufgabe wird ausgehend von einer Vorrichtung der eingangs angegebenen Art erfindungsgemäß dadurch gelöst, daß jeder tauschbaren Komponente eines Fahrzeuges je eine Unterstation zugeordnet ist, wobei jede Unterstation einen Mikrorechner, eine Kommunikations-schnittstelle und einen batteriegepufferten RAM oder einen nichtflüchtigen Fehlerspeicher für Komponentenfehler, enthält, wobei die Steuerzentrale dazu eingerichtet ist, in ihr aufgebaute, einzelne Komponenten betreffende Fehlermeldungen nicht nur in ihrem Fehlerspeicher abzulegen, sondern solche Fehlermeldungen auch an die betreffende Komponente auszusenden, deren Unterstation ihrerseits dazu eingerichtet ist, die Fehlermeldung zu empfangen und in ihrem Fehlerspeicher abzulegen, und daß der Fehlerspeicher ein physischer Teil der Unterstation und damit der Komponente ist.

Dank der Erfindung wird somit jede Fehlermeldung innerhalb der betroffenen Schienenfahrzeugkomponente dezentral gespeichert, wobei zur Vorsorge, beispielsweise für den Fall einer weitgehenden Zerstörung der Komponente, eine zweite Kopie der Fehlermeldung in der Steuerzentrale vorliegt.

Im Unterschied zu dem aus der US-A-4 041 470 bekannten System wird bei der erfindungsgemäßen Vorrichtung nicht jedem Fahrzeug, sondern jeder tauschbaren Komponente eines Fahrzeuges ein eigener Prozessor mit einem nichtflüchtigen Fehlerspeicher zugeordnet, welcher über eine Kommunikationsschnittstelle mit der Steuerzentrale verbunden ist und von dieser auch Daten empfangen kann.

Ein wesentliches Merkmal der erfindungsgemäßen Vorrichtung liegt weiters darin, daß der Fehlerspeicher ein physischer Teil der tauschbaren Komponente ist. Das heißt, bei einem Auswechseln einer Komponente wird auch automatisch ihr Fehlerspeicher getauscht.

Der Übertragungsweg zwischen den Komponenten kann bei der Erfindung ein serieller Datenbus sein, oder aber auch ein Datennetzwerk, bzw. im einfachsten Fall Punkt-zu-Punkt-Leitungen.

Zweckmäßig ist es, wenn die Steuerzentrale dazu eingerichtet ist, beim Aufbau einer Fehlermeldung diese unter Zuhilfenahme einer I/O-Map mit einer Unterstationsadresse zu versehen. Eine solche I/O-Map enthält fest programmierte Angaben darüber, auf welcher Unterstationsadresse die einzelnen Signale eingelesen oder ausgegeben werden.

Hiebei ist es vorteilhaft, wenn die Steuerzentrale dazu eingerichtet ist, zu jeder Unterstationsadresse die exakten Identifizierungsdaten, wie z.B. Seriennummer und Typenbezeichnung der Komponente zu ermitteln und in einer Konfigurationstabelle zu speichern, und aus Fehlercode, Unterstations-Identifizierungsdaten und Identifizierungsdaten der Steuerzentrale den Kopf der Fehlermeldung aufzubauen.

Vorteilhaft ist es, falls die Unterstation einer Komponente einen Speicherbereich zur Abspeicherung von Identifizierungsdaten besitzt und die Steuerzentrale dazu eingerichtet ist, aus den in den Speicherbereichen jeder Unterstation gespeicherten Daten ihre Konfigurationstabelle selbständig aufzubauen und aktuell zu halten.

Zweckmäßig ist es weiters, wenn die Steuerzentrale dazu eingerichtet ist, nach Aufforderung über eine Eingabe/Ausgabe-Einheit eine Fehlermeldungsliste auszugeben, welche die in den Fehlerspeichern der Unterstationen abgelegten Kopien der Fehlermeldungen umfaßt.

Von besonderem Vorteil kann es auch sein, wenn eine, insbesondere in einem Triebfahrzeug angeordnete, Kopfzentrale vorgesehen ist, die einzelnen, in Waggons angeordneten Steuerzentralen übergeordnet ist und mit diesen zum Austausch von Datentelegrammen über einen Übertragungsweg in Verbindung steht.

Die Erfindung samt ihrer weiteren Vorteile und Merkmale ist im folgenden an Hand einer beispielsweisen Ausführungsform näher erläutert, die in der Zeichnung veranschaulicht ist, wobei Fig. 1 ein Blockschaltbild einer Vorrichtung nach der Erfindung zeigt und Fig. 2 an Hand eines Struktogramms die nähere Funktion der Vorrichtung nach der Erfindung.

Gemäß Fig. 1 sind in einem strichliert umrissenen Schienenfahrzeug 1 mehrere elektrische, elektromechanische oder elektronische Komponenten 2a, 2b, 2c vorgesehen. Solche Komponenten können die Bestandteile einer Klimanlage sein, wie, ein Kühlaggregat, hier 2a, Zuluft-, Druckschutz- und Abluftventilatoren, hier 2b, und ein Heizaggregat, hier 2c, sein. Es kann sich dabei aber auch um die Bestandteile einer Vakuum-Toilettenanlage, einer automatischen Türanlage oder des Energieversorgungssystems handeln. Diese Komponenten werden üblicherweise in Abhängigkeit von durch Sensoren, wie z.B. Temperaturfühlern, ermittelten Istwert-Signalen und vorgebbaren Sollwert-Signalen geregelt oder gesteuert. Zur Erfassung dieser Signale und zur Erteilung der Schaltbefehle ist zunächst in jeder Komponente 2a, 2b, 2c eine Unterstation 3a, 3b, 3c vorgesehen, die einen Mikrorechner 4a, b, c sowie eine Kommunikationsschnittstelle 5a, b, c enthält. Die Unterstationen 3a, b c stehen über einen Übertragungsweg 6, z.B. einen Datenbus oder ein Datennetz mit einer Steuerzentrale 7 in Verbindung, welche räumlich z.B. an einem Ende des Schienenfahrzeugs 1 vorgesehen ist. Den Steuerzentralen 7, 7' einzelner Schienenfahrzeuge 1, 1', wie insbesondere Reisezugwaggons, kann eine Kopfzentrale 8 übergeordnet sein, die sich beispielsweise beim Führerstand des Triebfahrzeugs befindet.

Die Steuerzentrale 7 besitzt eine Schnittstelle 9, zumindest einen Mikrorechner 10, einen Fehlerspeicher 11 sowie eine Eingabe/Ausgabe Einheit 12.

Soweit bisher beschrieben entspricht die Vorrichtung im wesentlichen dem Stand der Technik, wie er eingangs beschrieben wurde.

Wesentlich für die Erfindung ist die Anordnung eines nichtflüchtigen Fehlerspeichers 13a, b, c in jeder Unterstation 3a, b c. Dieser Fehlerspeicher 13a, b c muß in nichtflüchtiger Technologie ausgeführt oder ein batteriegepufferter RAM-Speicher sein und er kann sowohl unabhängig von dem Arbeitsspeicher des Mikrorechners 4a, b, c oder als Bereich dieses Arbeitsspeichers realisiert sein. Der Mikrorechner 4a, b c bzw. sein Arbeitsspeicher besitzt auch einen Speicherbereich 14a, b c zur Abspeicherung von Identifizierungsdaten, was unten näher beschrieben wird. Falls eine Kopfzentrale 8 vorhanden ist, steht diese mit den einzelnen Steuerzentralen 7, 7' über einen Übertragungsweg 15, z.B. einen Datenbus oder eine Funkstrecke in Verbindung.

Die Vorzüge der gegenständlichen Erfindung kommen dann am deutlichsten zur Wirkung, wenn wirklich jede (im Störungsfall) tauschbare Komponente 2a, 2b, 2c der Anlage mit ihrer eigenen Unterstation 3a, 3b, 3c eine untrennbare Einheit bildet. Mehrmals vorhandene Komponenten erhalten jeweils eine eigene Unterstation. Es kann von Vorteil sein, selbst jedem einzelnen Sensor oder Stellglied den Charakter einer eigenständlichen Unterstation 3a, 3b, 3c zu geben.

Die primäre Funktion einer Klimaanlagensteuerung, wie sie in Fig. 1 beispielhaft dargestellt ist, kann als bekannt vorausgesetzt werden und ist nicht Gegenstand der Erfindung. Sie besteht darin, Soll- und Istwerte aller benötigten Meßgrößen zu erfassen und durch Aktivierung und Dosierung der Anlagenkomponenten Heizung 2c, Lüftung 2b und Kühlung 2a sowie deren Subkomponenten wie z.B. Luftklappen, Gebläse, Nachheizkörper etc. dafür zu sorgen, daß die vorgegebenen Behaglichkeitskriterien erreicht werden. Auch für die sekundäre Funktion dieser Vorrichtung, die Fehlerdiagnose, sind grundsätzlich zahlreiche Ausführungsbeispiele bekannt. Diese Fehlerdiagnose besteht darin, anhand der vorhandenen Meßwerte, Signale und dem jeweiligen Zustand des gesteuerten Prozesses durch logische Operationen jedes anomale Verhalten der Anlage oder einzelner Anlagekomponenten festzustellen und bei Auftreten einer Störung eine Fehlermeldung zu erzeugen.

In Fig. 2 ist das angewandte Verfahren bzw. die Funktion der Vorrichtung nach Fig. 1 nur insoweit beschrieben, als es für das Verständnis der Erfindung erforderlich ist. Eine für jedes dezentral installierte System wichtige Datenstruktur in der Steuerzentrale 7 wird oft als I/O-Map bezeichnet und enthält fest programmierte Angaben darüber, auf welcher Unterstationsadresse die einzelnen Signale eingelesen oder ausgegeben werden. Diese Tabelle wird durch eine Konfigurationstabelle ergänzt, die ebenfalls in der Zentrale 7 liegt und die gemäß Fig. 2 nach jedem Einschalten neu aufgebaut wird und zu jeder Unterstationsadresse die exakten Identifizierungsdaten, wie Typenbezeichnung und laufende Seriennummer, sowie allfällige sonstige Angaben enthält, welche sämtliche in den einzelnen Unterstationen 3a, 3b, 3c nichtflüchtig gespeichert sind und beim Initialisierungsvorgang aus diesen über den Übertragungsweg 6, z.B. ein Datennetzwerk eingelesen werden. Anschließend folgt der bekannte normale Funktionsablauf der Steuerzentrale 7, welcher typischerweise eine Endlosschleife mit den wesentlichen Aktivitäten Einlesen aller Eingangsdaten, Verarbeitung der Daten und Ausgabe aller Ausgabedaten besteht. Wird dabei zu irgendeinem Zeitpunkt durch einen der dafür vorgesehenen und bekannten Algorithmen ein anomales Anlagenverhalten erkannt, dann wird eine Fehlermeldung aufgebaut. Zunächst ergibt sich prozedural (aus der Art des betreffenden Algorithmus) die Art der Störung (der Fehlercode) und lexikalisch (aufgrund der im betreffenden Algorithmus verwendeten Signale und der erwähnten I/O-Map) die Adresse der Unterstation 3a, 3b, 3c, die von der Störung betroffen ist (es können auch mehrere Unterstationen von einer Störung betroffen sein). Zu dieser Adresse entnimmt das Programm dann aus der erwähnten Konfigurationstabelle die exakten Identifizierungsdaten dieser Unterstation. Fehlercode, Unterstationsadresse, Unterstations-Identifizierungsdaten und Identifizierungsdaten der Zentrale bilden den Kopf einer Fehlermeldung, welche vorerst zusammen mit allen jenen Diagnosedaten, die programmgemäß in einer Fehlermeldung für die betreffende Art von Störung enthalten sein müssen (beispielsweise Zeit, Datum, sowie eine Auswahl von Meßwerten und Signalen zum Zeitpunkt der Störung), im Arbeitsspeicher der Steuerzentrale 7 aufgebaut wird. Sodann wird eine Kopie dieser Fehlermeldung in bekannter Weise in den dafür vorgesehenen nichtflüchtigen oder batteriegepufferten Teil des Speichers der Zentrale, d.h. in den Fehlerspeicher 11 hinterlegt, eine zweite Kopie jedoch erfindungsgemäß über das Datennetzwerk 6 in den Fehlerspeicher 13a, 13b, 13c der betroffenen Unterstation 3a, 3b, 3c geschrieben, wo sie selbst dann verbleibt, wenn die betroffene Unterstation im Zuge der Störungsbehebung zugleich mit der gestörten Komponente 2a, 2b, 2c aus der Anlage entfernt werden sollte. Damit ist der Vorgang der Fehlerspeicherung abgeschlossen, und der normale Funktionsablauf der Steuerung wird durch Wiederholung der erwähnten Endlosschleife fortgesetzt.

Wenn zu irgendeinem Zeitpunkt die Steuerzentrale 7 durch dafür vorgesehene Bedienungskommandos aufgefordert wird, die gespeicherten Fehlermeldungen für alle installierten Komponenten 2a, 2b, 2c darzustellen, dann wird die Liste aller Fehlermeldungen im Normalfall aus denjenigen Fehlermeldungen zusammengesetzt, welche in den Fehlerspeichern 13a, 13b, 13c der Unterstationen 3a, 3b, 3c gespeichert liegen. Nur im Falle einer gestörten Unterstation wird die entsprechende Kopie im Speicher 11 der Zentrale 7 verwendet. Dazu werden die in den einzelen Unterstationen 3a, 3b, 3c gespeicherten Fehlermeldungen über das Datennetzwerk 6 in den Arbeitsspeicher der Steuerzentrale 7 eingelesen, dort zu einer einzigen kompletten Liste verknüpft und über die dafür vorgesehene Weise dem Benutzer dargestellt.

## Patentansprüche

1. Vorrichtung zum Steuern und Regeln elektrischer, elektronischer oder elektromechanischer Komponenten (2a,2b,2c) in Schienenfahrzeugen, wobei in jedem Fahrzeug zumindest ein Mikrorechner (4a, 4b, 4c), ein Fehlerspeicher (13a, 13b, 13c) und eine Kommunikationsschnittstelle (5a, 5b, 5c), die über zumindest einen Übertragungsweg (6) mit einer Steuerzentrale (7) in Verbindung steht, vorgesehen sind, und die Steuerzentrale (7) zumindest einen mikrorechner (10) und eine Schnittstelle (9) sowie einen nicht-flüchtigen Fehlerspeicher (11) enthält und dazu eingerichtet ist, bei anormalem Betriebsverhalten der Komponenten (2a, 2b, 2c) durch Verarbeitung von einlangenden Daten Fehlermeldungen mit einem Fehlercode aufzubauen und in dem Fehlerspeicher (11) abzulegen,
**dadurch gekennzeichnet, daß**
jeder tauschbaren Komponente (2a, 2b, 2c) eines Fahrzeuges je eine Unterstation (3a, 3b, 3c) zugeordnet ist, wobei jede Unterstation einen Mikrorechner (4a, 4b, 4c), eine Kommunikationsschnittstelle (5a, 5b, 5c) und einen batteriegepufferten RAM oder einen nicht-flüchtigen Fehlerspeicher (13a, 13b, 13c) für Komponentenfehler enthält, wobei die Steuerzentrale (7) dazu eingerichtet ist, in ihr aufgebaute einzelne Komponenten betreffende Fehlermeldungen nicht nur in ihrem Fehlerspeicher (11) abzulegen, sondern solche Fehlermeldungen auch an die betreffende Komponente (2a, 2b, 2c) auszusenden, deren Unterstation (3a, 3b, 3c) ihrerseits dazu eingerichtet ist, die Fehlermeldung zu empfangen und in ihrem Fehlerspeicher (13a, 13b, 13c) abzulegen,
**und daß**
der Fehlerspeicher (13a, 13b, 13c) ein physischer Teil der Unterstation (3a, 3b, 3c) und damit der Komponente (2a, 2b, 2c) ist.

2. Vorrichtung nach Anspruch 1, **dadurch gekennzeichnet, daß** der Übertragungsweg (6) ein serieller Datenbus ist.

3. Vorrichtung nach Anspruch 1 oder 2, **dadurch gekennzeichnet, daß** die Steuerzentrale (7) dazu eingerichtet ist, beim Aufbau einer Fehlermeldung diese unter Zuhilfenahme einer I/O-Map mit einer Unterstationsadresse zu versehen.

4. Vorrichtung nach Anspruch 3, **dadurch gekennzeichnet, daß** die Steuerzentrale (7) dazu eingerichtet ist, zu jeder Unterstationsadresse die exakten Identifizierungsdaten, wie z.B. Seriennummer und Typenbezeichnung der Komponente zu ermitteln und in einer Konfigurationstabelle zu speichern, und aus Fehlercode, Unterstations-Identifizierungsdaten und Identifizierungsdaten der Steuerzentrale den Kopf der Fehlermeldung aufzubauen.

5. Vorrichtung nach Anspruch 4, **dadurch gekennzeichnet, daß** die Unterstation (3a, 3b, 3c) einer Komponente (2a, 2b, 2c) einen Speicherbereich (14a, 14b, 14c) zur Abspeicherung von Identifizierungsdaten besitzt und die Steuerzentrale (7) dazu eingerichtet ist, aus den in den Speicherbereichen (14a, 14b, 14c) jeder Unterstation gespeicherten Daten ihre Konfigurationstabelle selbständig aufzubauen und aktuell zu halten.

6. Vorrichtung nach einem der Ansprüche 1 bis 5, **dadurch gekennzeichnet, daß** die Steuerzentrale (7) dazu eingerichtet ist, nach Aufforderung über eine Eingabe/Ausgabe-Einheit (12) eine Fehlermeldungsliste auszugeben, welche die in den Fehlerspeichern (13a, 13b, 13c) der Unterstationen (3a, 3b, 3c) abgelegten Kopien der Fehlermeldungen umfaßt.

7. Vorrichtung nach einem der Ansprüche 1 bis 6, **dadurch gekennzeichnet, daß** eine, insbesondere in einem Triebfahrzeug angeordnete, Kopfzentrale (8) vorgesehen ist, die einzelnen, in Waggons (1, 1') angeordneten Steuerzentralen (7, 7') übergeordnet ist und mit diesen zum Austausch von Datentelegrammen über einen Übertragungsweg (15) in Verbindung steht.

## Claims

1. Device for the purpose of controlling and regulating electrical, electronic or electromechanical components (2a, 2b, 2c) in rail-borne vehicles, wherein provided in each vehicle are at least one microcomputer (4a, 4b, 4c), a fault memory (13a, 13b, 13c) and a communications interface (5a, 5b, 5c) which is connected to a control station (7) by way of at least one transmission path (6), and the control station (7) contains at least one microcomputer (10) and an interface (9) and a non-volatile fault memory (11) and, in the event of abnormal operating behaviour of the components (2a, 2b, 2c), said control station is arranged to produce fault reports comprising a fault code by processing incoming data and to store said fault reports in the fault memory (11), **characterised in that** each interchangeable component (2a, 2b, 2c) of a vehicle is allocated in each case a substation (3a, 3b, 3c), wherein each substation contains a microcomputer (4a, 4b, 4c), a communications interface (5a, 5b, 5c) and a battery-buffered RAM or a non-volatile fault memory (13a, 13b, 13c) for component malfunctions, wherein the control station (7) is arranged not only to store fault reports, which are produced therein and relate to individual components, in its fault memory (11) but also to transmit fault reports of this kind to the relevant component (2a, 2b, 2c), of which the substation (3a, 3b, 3c) is in turn arranged to receive the fault report and to store it in its fault memory (13a, 13b, 13c), and that the fault memory (13a, 13b, 13c) is a physical part of the substation (3a, 3b, 3c) and therefore of the component (2a, 2b, 2c).

2. Device according to claim 1, **characterised in that** the transmission path (6) is a serial data bus.

3. Device according to claim 1 or 2, **characterised in that** the control station (7) is arranged during the production of a fault report to provide said fault report with a substation address with the aid of an I/O-map.

4. Device according to claim 3, **characterised in that** the control station (7) is arranged to determine, with respect to each substation address, the exact identification data, such as e.g. series number and type designation of the component and to store this data in a configuration table and to use the fault code, substation identification data and identification data of the control station to produce the message header of the fault report.

5. Device according to claim 4, **characterised in that** the substation (3a, 3b, 3c) of a component (2a, 2b, 2c) comprises a memory region (14a, 14b, 14c) for the purpose of storing identification data and the control station (7) is arranged to use the data, which is stored in the memory regions (14a, 14b, 14c) of each substation, independently to produce its configuration table and to keep it up to date.

6. Device according to any one of the claims 1 to 5, **characterised in that** the control station (7) is arranged to output a fault report list in response to a request made via an input/output unit (12), which fault report list comprises the copies of the fault reports which are stored in the fault memories (13a, 13b, 13c) of the substations (3a, 3b, 3c).

7. Device according to any one of the claims 1 to 6, **characterised in that** there is provided a head control station (8) which in is disposed, in particular, in a traction vehicle and which takes precedence over individual control stations (7, 7') disposed in freight cars (1, 1') and is connected to said control stations for the purpose exchanging data telegrams via a transmission path (15).

## Revendications

1. Dispositif pour commander et régler des composants électriques, électroniques ou électromécaniques (2a, 2b, 2c) dans des véhicules ferroviaires, dans lequel dans chaque véhicule sont prévus au moins un microcalculateur (4a, 4b, 4c), une mémoire de défauts (13a, 13b, 13c) et une interface de communication (5a, 5b, 5c), qui est reliée à un central de commande (7) par l'intermédiaire d'au moins un trajet de transmission (6), et le central de commande (7) contient au moins un microcalculateur (10), une interface (9) ainsi qu'une mémoire non volatile de défauts (11) et est agencé de manière à établir des signalisations de défauts avec un code de défaut dans le cas d'un comportement de fonctionnement anormal des composants (2a, 2b, 2c), par traitement de données arrivantes et les mémoriser dans une mémoire de défauts (11),
**caractérisé en ce que**
chaque composant (2a, 2b, 2c) échangeable d'un véhicule est associé respectivement à un poste secondaire (3a, 3b, 3c), chaque poste secondaire contenant un microcalculateur (4a, 4b, 4c), une interface de communication (5a, 5b, 5c) et une mémoire non volatile de défauts (13a, 13b, 13c), une mémoire RAM tamponnée par une batterie ou une mémoire non volatile de défauts (13a, 13b, 13c) pour des défauts de composants, le central de commande (7) étant agencé non seulement pour la mémorisation de signalisation de défauts établies dans le central et concernant des composants individuels, dans la mémoire de défauts (11) du central, mais également l'envoi de telles signalisations de défauts aux composants concernés (2a, 2b, 2c), dont le poste secondaire (3a, 3b, 3c) est agencé pour sa part de manière à recevoir la signalisation de défaut et la mémoriser dans sa mémoire de défauts (13a, 13b, 13c), et que la mémoire de défauts (13a, 13b, 13c) est une partie physique du poste secondaire (3a, 3b, 3c) et par conséquent des composants (2a, 2b, 2c).

2. Dispositif selon la revendication 1, **caractérisé en ce que** la voie de transmission (6) est un bus de transmission de données en série.

3. Dispositif selon la revendication 1 ou 2, **caractérisé en ce que** le central de commande (7) est agencé de manière à annexer à une signalisation de défauts, lors de l'établissement de cette dernière, une adresse de poste secondaire, à l'aide d'une carte d'entrée/sortie.

4. Dispositif selon la revendication 3, **caractérisé en ce que** le central de commande (7) est agencé de manière à mémoriser, pour déterminer chaque adresse de poste secondaire, les données précises d'identification comme par exemple le numéro de série et la désignation du type des composants et les mémoriser dans un tableau de configuration, et d'établir l'entête de la signalisation de défaut à partir du code de défauts, des données d'identification de poste secondaire et des données d'identification du central de commande.

5. Dispositif selon la revendication 4, **caractérisé en ce que** le poste secondaire (3a, 3b, 3c) d'un composant (2a, 2b, 2c) possède une zone de mémoire (14a, 14b, 14c) pour la mémorisation de données d'identification, et que le central de commande (7) est agencé de manière à établir de façon automatique et conserver réellement le tableau de configuration de données qui sont mémorisées dans les zones de mémoire (14a, 14b, 14c) de chaque poste secondaire.

6. Dispositif selon l'une des revendications 1 à 5, **caractérisé en ce que** le central de commande (7) est agencé de manière à délivrer, sur demande par l'intermédiaire d'une unité d'entrée/sortie (12), une liste de signalisations de défauts, qui comprend les copies des signalisations de défauts et qui sont mémorisées dans les mémoires de défauts (13a, 13b, 13c) des postes secondaires (3a, 3b, 3c).

7. Dispositif selon l'une des revendications 1 à 6, **caractérisé en ce qu'**il est prévu un central de tête (8), qui est disposé dans une motrice et qui est prioritaire sur différents centraux de commande (7, 7') disposés dans des wagons (1, 1') et est reliée à ces derniers, pour l'échange de télégrammes de données, par l'intermédiaire d'une voie de transmission (15).
